# EUROPÄISCHE PATENTSCHRIFT

(11) **EP 4 261 360 B1**
(45) Veröffentlichungstag und Bekanntmachung des Hinweises auf die Patenterteilung: **22.01.2025**
(21) Anmeldenummer: 22167644.8
(22) Anmeldetag: 11.04.2022
(51) Int. Cl.: E04C 2/16, E04C 2/34

(54) **LEICHTBAUELEMENT**
LIGHTWEIGHT CONSTRUCTION ELEMENT
COMPOSANT LÉGER

(43) Veröffentlichungstag der Anmeldung: 18.10.2023
(73) Patentinhaber: Egger, Johann, 2231 Strasshof an der Nordbahn (AT)
(72) Erfinder: Egger, Johann, 2231 Strasshof an der Nordbahn (AT)
(74) Vertreter: Schwarz & Partner Patentanwälte GmbH

(56) Entgegenhaltungen:
- EP-B1- 0 923 449
- CH-A5- 695 701
- FR-A- 1 002 581

## Beschreibung

Die vorliegende Erfindung betrifft ein Bauelement, umfassend zumindest zwei Fasergussnoppenmatten.

### HINTERGRUND DER ERFINDUNG

Neben Beton und Ziegel, den klassischen Baustoffen im Bauwesen, kommen zunehmend auch Leichtbaustoffe, insbesondere auf Holzbasis zum Einsatz. Gegenüber Beton oder Ziegel weisen Leichtbaustoffe einerseits einen Gewichtsvorteil auf und sind andererseits auch nachhaltiger, da ein Teil des Leichtbaustoffs aus nachwachsenden Rohstoffen wie Holz besteht. Damit sind aus Holz gefertigte Häuser aus ökologischer und ökonomischer Sicht gegenüber aus Beton oder Ziegel gefertigten Häusern bevorzugt. Als nachwachsender, natürlicher Baustoff ist Holz unbedenklich für die Gesundheit, CO₂-neutral, leicht bearbeitbar, von geringer Masse und es weist gute Wärmedämmeigenschaften auf.

In WO 2018/100058 A1 wird ein Wandelement für das Bauwesen beschrieben, welches Massivholzplatten zeigt, die mit Querstegen verbunden sind, sodass ein Hohlraum zwischen den Massivholzplatten gebildet wird. Der Hohlraum ist mit einem Dämmstoff ausgefüllt. An der Außenfläche der Massivholzplatten sind Fasergussnoppenmatten vorgesehen.

EP0923449B1 offenbart ein Bauelement, umfassend zwei Fasergussnoppenmatten, wobei die Fasergussnoppenmatten mehrere Erhebungen aufweisen, wobei die Erhebungen schachbrettmusterartig in horizontalen Reihen und vertikalen Reihen angeordnet sind, wobei zwischen den Erhebungen Rinnen ausgebildet sind, wobei die erste Fasergussnoppenmatte auf die zweite Fasergussnoppenmatte derart aufgebracht ist, dass die Oberseiten der Erhebungen der ersten Fasergussnoppenmatte und die Oberseiten der Erhebungen der zweiten Fasergussnoppenmatte einander zugewandt und auf Deckung gebracht sind, wobei die erste Fasergussnoppenmatte und die zweite Fasergussnoppenmatte miteinander verbunden sind.

Aufgrund zunehmender Rohstoffpreise für Holz besteht ein Bedarf an Leichtbaustoffen, die mit weniger Holz oder ganz ohne Holz auskommen, die aber dennoch dieselben positiven Eigenschaften von Holz aufweisen. Holz hat bezogen auf das Eigenvolumen günstige Eigenschaften, die bei bekannten Ersatzwerkstoffen nur bei deutlich größerem Volumen erzielt werden.

### KURZBESCHREIBUNG DER ERFINDUNG

Aufgabe der vorliegenden Erfindung ist es daher, einen Leichtbaustoff bereitzustellen, welcher vergleichbare Eigenschaften zu Holz aufweist und ökologisch unbedenklich wie Holz ist aber ohne nennenswerte Mengen an Holz auskommt. Insbesondere besteht ein Bedarf nach einem Holzersatzmaterial, welches vergleichbare Werte hinsichtlich Festigkeit, Tragfähigkeit und Steifigkeit zu Holz bei vergleichbarem oder verringertem Volumen- und Massenbedarf aufweist. Gelöst wird diese Aufgabe durch ein Bauelement, umfassend zumindest zwei Fasergussnoppenmatten, wobei die Fasergussnoppenmatten mehrere Erhebungen aufweisen, wobei die Erhebungen schachbrettmusterartig in horizontalen Reihen und vertikalen Reihen angeordnet sind, wobei zwischen den Erhebungen Rinnen ausgebildet sind, wobei die erste Fasergussnoppenmatte auf die zweite Fasergussnoppenmatte derart aufgebracht ist, dass die Oberseiten der Erhebungen der ersten Fasergussnoppenmatte und die Oberseiten der Erhebungen der zweiten Fasergussnoppenmatte einander zugewandt und auf Deckung gebracht sind, wobei die erste Fasergussnoppenmatte und die zweite Fasergussnoppenmatte miteinander verbunden sind, wobei schilfartigen Gräser in die Rinnen eingebracht sind.

Der Erfinder hat herausgefunden, dass ein erfindungsgemäßes Bauelement bei gleicher Dicke im Vergleich zu Massivholz dieselbe Festigkeit, Tragfähigkeit und Steifigkeit aufweist und zusätzlich eine höhere Wärme- und Schallisolierung bei geringerer Masse zeigt.

Schilfartige Gräser sind für sich genommen als Bauelement nicht ausreichend stabil. Wenn sie allerdings in die Rinnen bzw. Kanäle von Fasergussnoppenmatten eingebracht sind, zeigt sich durch die gezielte Ausrichtung und die zusätzliche Stabilisierung mit der Fasergussnoppenmatte eine Verbesserung sämtlicher Eigenschaften im Bauelement. Die schilfartigen Gräser sind nachwachsende Rohstoffe und auch die Fasergussnoppenmatten bestehen aus nachwachsenden Rohstoffen, sodass diese ökologisch unbedenklich sind. Das Bauelement ist damit wiederverwertbar und CO₂ neutral und es ist selbsttragend.

Fasergussnoppenmatten werden z.B. bereits in DE 10 2014 221 425 A1 beschrieben. Die in DE 10 2014 221 425 A1 beschriebenen Bauelemente umfassen eine Fasergussnoppenmatte als Zwischenlage, wobei die Fasergussnoppenmatte allerdings ohne zusätzliche Holzschicht nicht tragfähig ist. Um die Stabilität der Fasergussnoppenmatte zu erhöhen, schlägt DE 10 2014 221 425 A1 Stege zwischen den Erhebungen vor. Diese Stege sind aber nicht in der Lage, die Fasergussnoppenmatte so zu stabilisieren, dass ein selbsttragendes Bauelement resultiert.

Bevorzugt kommt das Bauelement ohne Holzbewehrung z.B. in Form von Holzplatten oder dergleichen aus.

In einer ersten Ausführungsvariante kann die erste Fasergussnoppenmatte und die zweite Fasergussnoppenmatte über eine Zwischenlage miteinander verbunden sein, wobei die Zwischenlage jeweils mit den Oberseiten der Erhebungen verbunden, vorzugsweise verklebt, ist. Dies erhöht die Verwindungssteifheit des Bauelements. Die Zwischenlage besteht vorzugsweise aus demselben Material wie die Fasergussnoppenmatte.

Eine andere Ausführungsvariante sieht vor, dass die Rinnen der ersten Fasergussnoppenmatte und die Rinnen der zweiten Fasergussnoppenmatte gemeinsam Kanäle bilden, wobei die schilfartigen Gräser in die von Rinnen der ersten Fasergussnoppenmatte und Rinnen der zweiten Fasergussnoppenmatte gebildeten Kanäle eingebracht sind. Diese Ausführungsvariante hat den Vorteil, dass das Bauelement beim Auftreten von Scherkräften stabiler bleibt und weniger Schäden nimmt.

In einer Ausführungsvariante ist vorgesehen, dass die schilfartigen Gräser in ein Wickelrohr eingelegt sind, wobei das Wickelrohr mit den schilfartigen Gräsern in die Rinnen oder - bei Vorhandensein von Kanälen - in die Kanäle eingebracht ist. Dies erhöht die Stabilität zusätzlich und vereinfacht die Herstellung, da die schilfartigen Gräser im Wickelrohr gebündelt werden, bevor sie in die Rinnen oder Kanäle eingebracht werden. Das Wickelrohr kann z.B. aus Karton oder Fasergussmaterial bestehen.

Bevorzugt ist vorgesehen, dass die schilfartigen Gräser ausgewählt sind aus der Gruppe bestehend aus *Miscanthus* × *giganteus, Phragmites australis (Schilfrohr), Arundo donax (Pfahlrohr) oder Mischungen daraus,* besonders bevorzugt aus *Miscanthus* × *giganteus* bestehen. *Miscanthus* × *giganteus* ist nicht nur extrem stabil, sondern zusätzlich auch in der Herstellung günstig.

Zusätzlich zu den schilfartigen Gräsern können in die Kanäle auch weitere Versteifungselemente eingebracht sein. Als Versteifungselement kommen z.B. Karton, Wabenkarton, Massivholz oder Kunststoffplättchen in Fragen, wobei nachwachsende Materialien bevorzugt sind, d.h. Karton, Wabenkarton und/oder Massivholz.

Schilfartige Gräser kommen im Stand der Technik bei Schilfdämmmatten zum Einsatz, dienen dort aber nicht der statischen Stabilisierung sondern ausschließlich als Wärmedämmelement. Dabei werden bei Schilfdämmmatten die schilfartigen Gräser mit Stahldraht gebunden und haben deshalb den eklatanten Nachteil der aufwändigen Schneidbarkeit. Auch werden die schilfartigen Gräser so stark gepresst, dass sie im Bereich der Bindestelle oftmals brechen. Diese Nachteile sind bei der vorliegenden Erfindung vermieden.

Die Erhebungen können z.B. zylinderförmig, z.B. kreiszylinderförmig oder quaderförmig ausgebildet sein.

Besonders bevorzugt ist allerdings vorgesehen, dass die Erhebungen die Form eines im Wesentlichen quadratischen regelmäßigen Pyramidenstumpfs aufweisen.

Weiters kann vorgesehen sein, dass die erste Fasergussnoppenmatte und die zweite Fasergussnoppenmatte miteinander an den Oberseiten der Erhebungen verbunden, vorzugsweise verklebt, sind.

Bevorzugt ist vorgesehen, dass die Fasergussnoppenmatten Zellstoff umfassen. Zellstoff ist ein natürlicher Werkstoff, der leicht verarbeitbar ist und auch gute statische Eigenschaften mitbringt. Zusätzlich kann auf die Fasergussnoppenmatten eine Putzschicht angebracht werden. Zellstoff kann aus Altpapier, nachwachsenden Faserstoffen wie Heu, Stroh, Hanf oder ähnlichem Materialien gewonnen werden. Daher ist der Anteil an Zellstoff bevorzugt zumindest 90 Gew. %, besonders bevorzugt zumindest 95 Gew.%, um einen hohen Grad an Recyclingmaterial und nachhaltigen Rohstoffen verarbeiten zu können.

Die Fasergussnoppenmatten können aus Faserguss hergestellt werden. Ausgangspunkt sind dabei Naturfasern (Zellstoff), der z.B. aus Verpackungskarton bzw. Stanzabfällen aus der Erzeugung von Verpackungskartons stammen können. Dieser Zellstoff wird mit Wasser vermischt und anschließend in einem Verfahren, mit Hilfe von Formen, in die Form einer Noppenplatte gepresst. Durch Erwärmen auf 180°C wird die Noppenplatte getrocknet und sterilisiert. Typischerweise beträgt die Erhöhung der Noppen zwischen 8 und 60 mm, vorzugsweise zwischen 30 und 40 mm. Die anschließend aufgebrachte Putzschichten können z. B. zwischen 15 mm und 30 mm betragen. Die Noppenhöhe, die Noppenform, und deren Anordnung, können nach Bedarf, auch in anderen Maßen gefertigt werden.

In den Grundstoff für die Fasergussnoppenmatten, den Faserbrei, auch Pulpe genannt, kann außerdem Graphit eingerührt werden. Daher kann vorgesehen sein, dass die Fasergussnoppenmatten Graphit aufweist. Der Anteil beträgt vorzugsweise 3 bis 6 Gew.% bezogen auf das Fasergussmaterial auf. Das Graphit wirkt wie ein Wärmestrahlungsabsorber, der die Wärmestrahlung durch die Fasernoppplatte reduziert. Die Graphitteilchen im Faserguss vermindern die Absorption und die Reflexion von Wärmestrahlung.

Zusätzlich lassen sich zwischen einzelnen Reihen von Erhebungen Rohre, insbesondere für Heizung und Kühlung einer Wand, verlegen. Die Matrix für die nötigen Rohre ist bereits im Bauelement durch die Erhebungen und Rinnen vorhanden. Weiters kann vorgesehen sein, dass die Hohlräume der Noppenplatte von rückwärts mit einem Latentmaterial verfüllt werden. Mit demselben Latentmaterial, eingemischt in Verputzmaterial (wie Lehm, Kalk, Gips), kann die Vorderseite der Noppenplatte verputzt werden. Insgesamt kann damit die nötige Heizenergie im Winter oder Kühlenergie im Sommer erheblich reduziert werden.

Wärmestrahlung ist in der Regel nicht sichtbares Licht im Bereich von Infrarotstrahlung, welche auch durch eine verputzte Oberfläche hindurch wirkt.

Die Fasergussnoppenmatten kann auch eine Graphitbeschichtung aufweisen, besonders bevorzugt in Form einer vollflächigen Graphitbeschichtung. Bei einer Graphitbeschichtung handelt es sich um eine elektrisch leitfähige, strahlungs- und wärmeabschirmende Flächenbeschichtung. Mit Graphitmischungen können Eigenschaften hinsichtlich des Brandschutzes, der Wärmeleitfähigkeit oder auch verbesserte Putzträgereigenschaften, erfüllt werden. Ein hoher Graphitanteil in der Beschichtung verleiht der Fasergussnoppenmatten eine sehr gute Wärmeleitfähigkeit. Wärme wird gleichmäßig auf der Fläche verteilt und effizient an die Putzschicht abgegeben. Es entsteht ein völlig homogenes Wärmebild ohne Temperaturunterschiede. Besonders bevorzugt weist die Graphitbeschichtung Blähgraphit (expandierender Graphit) auf. Blähgraphit dehnt sich bei höheren Temperaturen aus und fungiert dann als Intumeszenzbeschichtung im Brandfall.

In einer Ausführungsvariante kann vorgesehen sein, dass zwei weitere Fasergussnoppenmatten wie zuvor definiert, vorgesehen sind, wobei die zwei weiteren Fasergussnoppenmatten mit den ersten Fasergussnoppenmatten verklebt sind. Die zwei zusätzlichen Fasergussnoppenmatten sind jeweils an den Rückseiten miteinander verklebt.

Weiters kann vorgesehen sein, dass an zumindest einer Fasergussnoppenmatte eine Putzträgerplatte aufgebracht ist. Besonders bevorzugt ist an beiden Fasergussnoppenmatten jeweils eine Putzträgerplatte aufgebracht ist. Dadurch kann das Bauelement ein fertiges Wandteil sein.

Außerdem kann an zumindest einer Fasergussnoppenmatte eine Fließestrichplatte aufgebracht sein. In diesem Fall eignet sich das Bauelement als Bodenplatte.

Das Bauelement zeichnet sich durch eine Wärmeleitfähigkeit aus, welche geringer als die einer Massivholzplatte ist. Typischerweise weist das Bauelement auch eine geringere Dichte als eine entsprechenden Massivholzplatte auf.

### DETAILLIERTE BESCHREIBUNG DER ERFINDUNG

- Fig. 1a, 1b: zeigen in Draufsicht (Fig. 1a) und in Seitenansicht (Fig. 1b) eine Fasergussnoppenmatte.
- Fig. 2 bis 6: zeigen sechs Ausführungsbeispiele erfindungsgemäßer Bauelemente in Seitenansicht.

Fig. 1a und 1b zeigen in Draufsicht bzw. Seitenansicht eine Fasergussnoppenmatte 2 mit Erhebungen 4, 4', 4". Die Fasergussnoppenmatten 2 bestehen im Wesentlichen aus Zellstoff. Die Erhebungen 4, 4', 4" sind schachbrettmusterartig, d.h. in horizontalen Reihen und vertikalen Reihen angeordnet. Schachbrettmusterartige Anordnung der Erhebungen 4, 4', 4" meint im Rahmen der Erfindung, dass die Erhebungen wie die Felder eines Schachbretts angeordnet sind, wobei auf jedem Feld des Schachbretts eine Erhebung vorgesehen ist.

Zwischen den Erhebungen 4, 4', 4" sind Rinnen 6, 6', 6"; 7, 7', 7"ausgebildet. Einige Rinnen 6, 6', 6" bzw. 7, 7', 7" sind somit jeweils parallel zueinander angeordnet. Einige Rinnen 6, 6', 6" sind rechtwinkelig zu anderen Rinnen 7, 7', 7" angeordnet.

Die Erhebungen 4, 4', 4" weisen im gezeigten Ausführungsbeispiel einen quaderförmigen Sockel auf. Auf diesem Sockel ist ein Vorsprung in Form eines quadratischen regelmäßigen Pyramidenstumpfs angeordnet. Die Deckfläche des Pyramidenstumpfs bildet die Oberseite 10 der jeweiligen Erhebung 4, 4', 4".

Aus zwei solcher Fasergussnoppenmatten 2, 3 werden - wie in Fig. 2 beispielhaft dargelegt - zu einem erfindungsgemäßen Bauelement 1 zusammengestellt. Die zweite Fasergussnoppenmatte 3 weist in den Fig. 2 bis 6 und in der Beschreibung das Bezugszeichen 3 auf, ist allerdings identisch zur Fasergussnoppenmatte 2 der Fig. 1a, 1b. Sämtliche Bezugszeichen der zweiten Fasergussnoppenmatte 3 bezüglich der Erhebungen, Rinnen und der Oberseite sind allerdings um den Wert "1" erhöht gegenüber den Bezugszeichen der Fig. 1a und 1b. Überhaupt wurde aus Gründen der Übersichtlichkeit bei den Fig. 2 bis 6 zum Teil auf Bezugszeichen verzichtet. Allerdings entsprechen die Darstellungen der Fig. 2 bis 6 teilweise den vorangegangenen Figuren, sodass auf die jeweilige Figurenbeschreibung der vorangegangenen Figur verwiesen wird.

In Fig. 2 wird eine erste Fasernoppenmatte 2 mit einer zweiten Fasernoppenmatte 3 so miteinander verbunden, dass die erste Fasergussnoppenmatte 2 auf die zweite Fasergussnoppenmatte 3 gelegt wird, wobei die Oberseiten 10 der Erhebungen 4, 4', 4" der ersten Fasergussnoppenmatte 2 und die Oberseiten 11 der Erhebungen 5, 5', 5" der zweiten Fasergussnoppenmatte 3 einander zugewandt und auf Deckung gebracht sind. Im gezeigten Ausführungsbeispiel sind also die Deckflächen der Pyramidenstümpfe der jeweiligen Fasergussnoppenmatte 2, 3 jeweils auf Deckung gebracht. Die erste Fasergussnoppenmatte 2 und die zweite Fasergussnoppenmatte 3 sind an den Oberseiten 10, 11 (d.h. den Deckflächen) miteinander verklebt.

Die Fasergussnoppenmatten 2, 3 weisen jeweils Rinnen 6, 6', 6"; 7, 7', 7"; 8, 8', 8"; 9, 9', 9" auf. Eine Rinne 7; 7'; 7" der ersten Fasergussnoppenmatte 2 bildet mit einer Rinne 8; 8'; 8" der zweiten Fasergussnoppenmatte 3 einen Kanal 12, 12`, 12". Daher zeigt das Ausführungsbeispiel der Fig. 2 drei Kanäle 12, 12', 12" mit jeweils zugeordneten Rinnen 7, 7`, 7"; 8, 8', 8". In die Kanäle 12, 12', 12" sind Wickelrohre 16 eingelegt. In die Wickelrohre 16 sind die schilfartigen Gräser 15 zur Versteifung eingelegt (nur im Kanal 12 aus Übersichtlichkeitsgründen gezeigt; in den Kanälen 12', 12" sind ebenfalls Wickelrohre 16 mit schilfartigen Gräsern 15 vorgesehen). Es ist allerdings auch möglich, dass die schilfartigen Gräser 15 unmittelbar, d.h. ohne Wickelrohre 16 in die Kanäle 12, 12', 12" eingelegt sind.

Ein solches Ausführungsbeispiel, bei dem die schilfartigen Gräser 15 unmittelbar, d.h. ohne Wickelrohre 16 in die Kanäle 12, 12', 12" eingelegt sind, ist in der Fig. 3 dargestellt, in dem die erste Fasergussnoppenmatte 2 Rinnen 6, 6`, 6"; 7, 7', 7`und die zweite Fasergussnoppenmatte 3 Rinnen 8, 8', 8", 8‴; 9, 9', 9" bilden. In die Rinnen 7, 7', 7"; 8, 8', 8" sind die jeweils schilfartigen Gräser 15 eingelegt (aus Übersichtlichkeitsgründen sind die schilfartigen Gräser 15 nur in den Rinnen 7, 8 gezeigt; in den Rinnen 8', 8";7, 7' sind ebenfalls schilfartige Gräser 15 vorgesehen).

Beim Ausführungsbeispiel der Fig. 3 ist die erste Fasergussnoppenmatte 2 und die zweite Fasergussnoppenmatte 3 über eine Zwischenlage 22 miteinander verbunden. Die Zwischenlage 22 ist jeweils mit den Oberseiten 10, 11 der jeweiligen Erhebungen 4, 4`, 4"; 5, 5', 5" verklebt. Die Zwischenlage 22 besteht aus demselben Material wie die Fasergussnoppenmatten 2, 3, nämlich aus Faserguss. Aufgrund der Zwischenlage 22 fehlen im gezeigten Ausführungsbeispiel die Kanäle 12, 12', 12" wie in Fig. 2.

In Fig. 4 ist ein Ausführungsbeispiel eines Bauelements 1 gezeigt, welches zwei weitere Fasergussnoppenmatten 2`, 3' wie zuvor definiert aufweist. Die zwei weiteren Fasergussnoppenmatten 2`, 3' sind mit den ersten Fasergussnoppenmatten 2, 3 verklebt und bilden damit eine Vierfachlage an Fasergussnoppenmatten 2, 2', 3, 3`. Das Ausführungsbeispiel der Fig. 4 setzt sich aus zwei Bauelementen 1 gemäß Fig. 2 zusammen, wobei auf die Wickelrohre 16 verzichtet wurde. Die schilfartigen Gräser 15 sind unmittelbar in die Rinnen eingebracht. So ist es möglich, schilfartige Gräser 15 sich um 90° kreuzend einzubringen und die Stabilität weiter zu erhöhen. Aus Übersichtlichkeitsgründen wurde auch hier auf die Darstellung sämtlicher schilfartiger Gräser 15 in den Kanälen 12", 12' bzw. in hinteren Reihen verzichtet.

In den Beispielen der Fig. 5 und der Fig. 6 sind modifizierte Ausführungsbeispiele der Fig. 2 und der Fig. 4 gezeigt. In Fig. 5 ist das Ausführungsbeispiel der Fig. 2 mit zwei zusätzlichen Putzträgerplatten 25 versehen. Auf diese Art kann eine Fertigwand gebildet werden. Selbstverständlich wäre es auch denkbar, dass das Ausführungsbeispiel der Fig. 4 mit zwei Putzträgerplatten 25 versehen wird, um die Stabilität der Fertigwand zu erhöhen. Selbstverständlich wäre es auch denkbar, dass das Ausführungsbeispiel der Fig. 4 mit zwei Putzträgerplatten 25 versehen wird, um die Stabilität der Fertigwand zu erhöhen. Genauso gut wäre es denkbar, wenn die Ausführungsbeispiele der Fig. 2 bzw. 4 mit nur einer zusätzlichen Putzträgerplatte 25 versehen sind, insbesondere, wenn die Rückseite noch anders verkleidet werden soll. Auf diese Art kann eine Fertigwand gebildet werden.

Das Beispiel der Fig. 6 entspricht dem Ausführungsbeispiel Beispiel der Fig. 4 mit einer Fließestrichplatte 26, wodurch ein Bodenelement gebildet wird.

Die schilfartigen Gräser 15 sind aus der Gruppe bestehend aus *Miscanthus* × *giganteus, Phragmites australis (Schilfrohr), Arundo donax (Pfahlrohr) oder Mischungen daraus* ausgewählt. Besonders bevorzugt sind die schilfartien Gräser 15 *Miscanthus* × *giganteus,* da dieses Material am stabilsten ist.

## Patentansprüche

1. Bauelement (1), umfassend
zumindest zwei Fasergussnoppenmatten (2, 3),
wobei die Fasergussnoppenmatten (2, 3) mehrere Erhebungen (4, 4', 4"; 5, 5', 5") aufweisen,
wobei die Erhebungen (4, 4', 4"; 5, 5', 5") schachbrettmusterartig in horizontalen Reihen und vertikalen Reihen angeordnet sind,
wobei zwischen den Erhebungen (4, 4', 4"; 5, 5', 5") Rinnen (6, 6', 6"; 7, 7', 7", 8, 8', 8", 8‴; 9, 9', 9") ausgebildet sind,
wobei die erste Fasergussnoppenmatte (2) auf die zweite Fasergussnoppenmatte (3) derart aufgebracht ist, dass die Oberseiten (10) der Erhebungen (4, 4', 4") der ersten Fasergussnoppenmatte (2) und die Oberseiten (11) der Erhebungen (5, 5', 5") der zweiten Fasergussnoppenmatte (3) einander zugewandt und auf Deckung gebracht sind,
wobei die erste Fasergussnoppenmatte (2) und die zweite Fasergussnoppenmatte (3) miteinander verbunden sind,
**dadurch gekennzeichnet, daß** schilfartige Gräser (15) in die Rinnen (6, 6', 6"; 7, 7', 7", 8, 8', 8", 8‴; 9, 9', 9") eingebracht sind.

2. Bauelement nach Anspruch 1, **dadurch gekennzeichnet, dass** die erste Fasergussnoppenmatte (2) und die zweite Fasergussnoppenmatte (3) über eine Zwischenlage (22) miteinander verbunden sind, wobei die Zwischenlage (22) jeweils mit den Oberseiten (10, 11) der Erhebungen (4, 4', 4"; 5, 5', 5") verbunden, vorzugsweise verklebt.

3. Bauelement nach Anspruch 1, **dadurch gekennzeichnet, dass** die Rinnen (6, 6', 6"; 7, 7', 7") der ersten Fasergussnoppenmatte (2) und die Rinnen (8, 8', 8"; 9, 9', 9") der zweiten Fasergussnoppenmatte (3) Kanäle (12, 12', 12") bilden, wobei die schilfartigen Gräser (15) in die von den Rinnen (6, 6', 6"; 7, 7', 7", 8, 8', 8", 8‴; 9, 9', 9") gebildeten Kanäle (12, 12', 12") eingebracht sind.

4. Bauelement nach Anspruch 3, **dadurch gekennzeichnet, dass** die schilfartigen Gräser (15) in ein Wickelrohr (16) eingelegt sind, wobei das Wickelrohr (16) mit den schilfartigen Gräsern (15) in die Kanäle (12, 12', 12") eingebracht ist.

5. Bauelement nach Anspruch 4, **dadurch gekennzeichnet, dass** das Wickelrohr (16) aus Karton oder Fasergussmaterial besteht.

6. Bauelement nach einem der Ansprüche 1 bis 5, **dadurch gekennzeichnet, dass** die schilfartigen Gräser (15) ausgewählt sind aus der Gruppe bestehend aus *Miscanthus* × *giganteus, Phragmites australis (Schilfrohr), Arundo donax (Pfahlrohr)* oder Mischungen daraus, besonders bevorzugt aus *Miscanthus* × *giganteus* bestehen.

7. Bauelement nach einem der Ansprüche 1 bis 6, **dadurch gekennzeichnet, dass** die Erhebungen (4, 4', 4"; 5, 5', 5") die Form eines quadratischen regelmäßigen Pyramidenstumpfs aufweisen.

8. Bauelement nach einem der Ansprüche 1 bis 7, **dadurch gekennzeichnet, dass** die erste Fasergussnoppenmatte (2) und die zweite Fasergussnoppenmatte (3) miteinander an den Oberseiten (10, 11) der Erhebungen (4, 4', 4"; 5, 5', 5") verbunden, vorzugsweise verklebt, sind.

9. Bauelement nach einem der Ansprüche 1 bis 8, **dadurch gekennzeichnet, dass** die die Fasergussnoppenmatten (2, 3) Zellstoff umfassen.

10. Bauelement nach einem der Ansprüche 1 bis 9, **dadurch gekennzeichnet, dass** in den Rinnen (6, 6', 6"; 7, 7', 7", 8, 8', 8", 8‴; 9, 9', 9") zwischen den Erhebungen (4, 4', 4"; 5, 5', 5") zusätzlich Rohre eingebracht sind.

11. Bauelement nach einem der Ansprüche 1 bis 10, **dadurch gekennzeichnet, dass** die Fasergussnoppenmatten (2, 3) Graphit, vorzugsweise 3 bis 6 Gew.% bezogen auf das Fasergussmaterial, aufweisen,

12. Bauelement nach einem der Ansprüche 1 bis 11, **dadurch gekennzeichnet, dass** die Fasergussnoppenmattenmatten (2, 3) eine Graphitbeschichtung aufweisen.

13. Bauelement nach einem der Ansprüche 1 bis 12, **gekennzeichnet durch** zumindest zwei weitere Fasergussnoppenmatten (2, 3) wie zuvor definiert, wobei die zwei weiteren Fasergussnoppenmatten (2', 3`) mit den ersten Fasergussnoppenmatten (2, 3) verbunden, vorzugsweise verklebt, sind.

14. Bauelement nach einem der Ansprüche 1 bis 13, **dadurch gekennzeichnet, dass** an zumindest einer Fasergussnoppenmatte (2, 3) eine Putzträgerplatte (25) aufgebracht ist.

15. Bauelement nach einem der Ansprüche 1 bis 14, **dadurch gekennzeichnet, dass** an zumindest einer Fasergussnoppenmatte eine Fließestrichplatte (26) aufgebracht ist.

## Claims

1. Structural element (1) comprising
at least two fibre cast nub mats (2, 3),
wherein the fibre cast nub mats (2, 3) have several elevations (4, 4', 4"; 5, 5', 5"),
wherein the elevations (4, 4', 4"; 5, 5', 5") are arranged in a checkerboard pattern in horizontal rows and vertical rows,
wherein grooves (6, 6', 6"; 7, 7', 7", 8, 8', 8", 8‴; 9, 9', 9") are formed between the projections (4, 4', 4"; 5, 5', 5"),
wherein the first fibre casting nub mat (2) is applied to the second fibre casting nub mat (3) in such a way that the upper sides (10) of the elevations (4, 4', 4") of the first fibre casting nub mat (2) and the upper sides (11) of the elevations (5, 5', 5") of the second fibre casting nub mat (3) face one another and are brought into alignment,
wherein the first fibre cast nubbed mat (2) and the second fibre cast nubbed mat (3) are joined together,
**characterised in that** reed-like grasses (15) are introduced into the channels (6, 6', 6"; 7, 7', 7", 8, 8', 8", 8‴; 9, 9', 9").

2. Structural element according to claim 1, **characterised in that** the first fibre cast nubbed mat (2) and the second fibre cast nubbed mat (3) are connected to one another via an intermediate layer (22), the intermediate layer (22) being connected, preferably bonded, to the upper sides (10, 11) of the elevations (4, 4', 4"; 5, 5', 5") in each case.

3. Structural element according to claim 1, **characterised in that** the channels (6, 6', 6"; 7, 7', 7") of the first fibre casting nub mat (2) and the channels (8, 8', 8"; 9, 9', 9") of the second fibre cast nub mat (3) form channels (12, 12', 12"), wherein the reed-like grasses (15) are introduced into the channels (12, 12', 12") formed by the channels (6, 6', 6"; 7, 7', 7", 8, 8', 8", 8‴; 9, 9', 9").

4. Structural element according to claim 3, **characterised in that** the reed-like grasses (15) are inserted into a winding tube (16), the winding tube (16) with the reed-like grasses (15) being inserted into the channels (12, 12', 12").

5. Structural element according to claim 4, **characterised in that** the winding tube (16) is made of cardboard or cast fibre material.

6. Structural element according to one of claims 1 to 5, **characterised in that** the reed-like grasses (15) are selected from the group consisting of *Miscanthus* × *giganteus, Phragmites australis (reed), Arundo donax (pile reed)* or mixtures thereof, particularly preferably consisting of *Miscanthus* × *giganteus.*

7. Structural element according to one of claims 1 to 6, **characterised in that** the elevations (4, 4', 4"; 5, 5', 5") have the shape of a square regular truncated pyramid.

8. . Structural element according to one of claims 1 to 7, **characterised in that** the first fibre cast nubbed mat (2) and the second fibre cast nubbed mat (3) are connected, preferably glued, to one another on the upper sides (10, 11) of the elevations (4, 4', 4"; 5, 5', 5").

9. Structural element according to one of claims 1 to 8, **characterised in that** the fibre cast nub mats (2, 3) comprise cellulose.

10. Structural element according to one of claims 1 to 9, **characterised in that** additional tubes are inserted in the grooves (6, 6', 6"; 7, 7', 7", 8, 8', 8", 8‴; 9, 9', 9") between the elevations (4, 4', 4"; 5, 5', 5").

11. Structural according to one of claims 1 to 10, **characterised in that** the fibre cast nub mats (2, 3) comprise graphite, preferably 3 to 6% by weight relative to the fibre cast material,

12. Structural according to one of claims 1 to 11, **characterised in that** the fibre cast nubbed mat mats (2, 3) have a graphite coating.

13. Structural element according to any one of claims 1 to 12, **characterised by** at least two further fibre cast nub mats (2, 3) as defined above, wherein the two further fibre cast nub mats (2', 3') are connected, preferably bonded, to the first fibre cast nub mats (2, 3).

14. Structural element according to one of claims 1 to 13, **characterised in that** a plaster base plate (25) is applied to at least one fibre cast nubbed mat (2, 3).

15. Structural element according to one of claims 1 to 14, **characterised in that** a flowing screed plate (26) is applied to at least one fibre casting nub mat.

## Revendications

1. Composant (1) comprenant
au moins deux tapis à picots en fibre moulée (2, 3),
dans lequel les tapis à picots en fibre moulée (2, 3) comporte plusieurs élévations (4, 4', 4" ; 5, 5' 5"),
dans lequel les élévations (4, 4', 4" ; 5, 5' 5") sont disposées en damier, en rangées horizontales et en rangées verticales,
dans lequel des rainures (6, 6', 6" ; 7, 7', 7" ; 8, 8', 8", 8‴ ; 9, 9', 9") sont formées entre les élévations (4, 4', 4" ; 5, 5' 5"),
dans lequel le premier tapis à picots en fibre moulée (2) est posé sur le deuxième tapis à picots en fibre moulée (3) de telle sorte que les faces supérieures (10) des élévations (4, 4', 4") du premier tapis à picots en fibre moulée (2) et les faces supérieures (11) des élévations (5, 5', 5") du deuxième tapis à picots en fibre moulée (3) sont tournées face à face et mises en coïncidence, et
dans lequel le premier tapis à picots en fibre moulée (2) et le deuxième tapis à picots en fibre moulée (3) sont reliés entre eux,
**caractérisé en ce que** des herbes à port de roseau (15) sont plantées dans les rainures (6, 6', 6" ; 7, 7', 7" ; 8, 8', 8", 8‴ ; 9, 9', 9").

2. Composant selon la revendication 1, **caractérisé en ce que** le premier tapis à picots en fibre moulée (2) et le deuxième tapis à picots en fibre moulée (3) sont reliés entre eux par une couche intermédiaire (22), laquelle couche intermédiaire (22) est reliée, de préférence collée, aux faces supérieures (10, 11) des élévations (4, 4', 4" ; 5, 5' 5").

3. Composant selon la revendication 1, **caractérisé en ce que** les rainures (6, 6', 6" ; 7, 7', 7") du premier tapis à picots en fibre moulée (2) et les rainures (8, 8', 8" ; 9, 9', 9") du deuxième tapis à picots en fibre moulée (3) forment des canaux (12, 12', 12"), les herbes à port de roseau (15) étant plantées dans les canaux (12, 12', 12") formés par les rainures (6, 6', 6" ; 7, 7', 7" ; 8, 8', 8", 8‴ ; 9, 9', 9").

4. Composant selon la revendication 3, **caractérisé en ce que** les herbes à port de roseau (15) sont insérées dans un tube enroulé (16), lequel tube enroulé (16) est planté dans les canaux (12, 12', 12") avec les herbes à port de roseau (15).

5. Composant selon la revendication 4, **caractérisé en ce que** le tube enroulé (16) est en carton ou en fibre moulée.

6. Composant selon une des revendications 1 à 5, **caractérisé en ce que** les herbes à port de roseau (15) sont sélectionnées parmi le groupe constitué de *Miscanthus x giganteus, Phragmites australis (roseau), Arondo donax (canne de Provence)* ou des mélanges de ceux-ci, et sont de préférence des *Miscanthus × giganteus.*

7. Composant selon une des revendications 1 à 6, **caractérisé en ce que** les élévations (4, 4', 4" ; 5, 5', 5") présentent la forme d'un tronc de pyramide carré régulier.

8. Composant selon une des revendications 1 à 7, **caractérisé en ce que** le premier tapis à picots en fibre moulée (2) et le deuxième tapis à picots en fibre moulée (3) sont reliés entre eux, de préférence collés, au niveau des faces supérieures (10, 11) des élévations (4, 4', 4" ; 5, 5' 5").

9. Composant selon une des revendications 1 à 8, **caractérisé en ce que** les tapis à picots en fibre moulée (2, 3) contiennent de la cellulose.

10. Composant selon une des revendications 1 à 9, **caractérisé en ce qu'**en outre, des tuyaux sont insérés dans les rainures (6, 6', 6" ; 7, 7', 7" ; 8, 8', 8", 8‴ ; 9, 9', 9") entre les élévations (4, 4', 4" ; 5, 5' 5").

11. Composant selon une des revendications 1 à 10, **caractérisé en ce que** les tapis à picots en fibre moulée (2, 3) contiennent du graphite, de préférence de 3 à 6 % en poids par rapport à la fibre moulée.

12. Composant selon une des revendications 1 à 11, **caractérisé en ce que** les tapis à picots en fibre moulée (2, 3) comportent un revêtement en graphite.

13. Composant selon une des revendications 1 à 12, **caractérisé par** au moins deux autres tapis à picots en fibre moulée (2, 3) tels que définis ci-dessus, lesquels deux autres tapis à picots en fibre moulée (2', 3') étant reliés, de préférence collés, avec les premiers tapis à picots en fibre moulée (2, 3).

14. Composant selon une des revendications 1 à 13, **caractérisé en ce qu'**un panneau de support d'enduit (25) est appliqué sur au moins un tapis à picots en fibre moulée (2, 3).

15. Composant selon une des revendications 1 à 14, **caractérisé en ce qu'**un panneau de chape fluide (26) est appliqué sur au moins un tapis à picots en fibre moulée.
